# EUROPÄISCHE PATENTSCHRIFT

(11) **EP 3 105 098 B1**
(45) Veröffentlichungstag und Bekanntmachung des Hinweises auf die Patenterteilung: **01.05.2019**
(21) Anmeldenummer: 15741835.1
(22) Anmeldetag: 25.03.2015
(51) Int. Cl.: B61D 13/00, B61G 5/02

(54) **GELENKVERBINDUNG FÜR EIN SCHIENENFAHRZEUG**
ARTICULATED CONNECTION FOR A RAIL VEHICLE
LIAISON ARTICULÉE POUR VÉHICULE FERROVIAIRE

(30) Priorität: 17.04.2014 DE 102014207471
(43) Veröffentlichungstag der Anmeldung: 21.12.2016
(73) Patentinhaber: Siemens Mobility GmbH, 81739 München (DE)
(72) Erfinder: VEMMER, Friedrich, 90768 Fürth (DE)
(86) Internationale Anmeldenummer: PCT/EP2015/056435
(87) Internationale Veröffentlichungsnummer: WO 2015/158515

(56) Entgegenhaltungen:
- EP-A2- 2 199 174
- CH-A- 359 733
- DE-A1-102004 014 903
- DE-B- 1 142 894
- JP-A- 2009 120 091

## Beschreibung

Die Erfindung betrifft ein Schienenfahrzeug mit wenigstens einem auf einem Fahrwerk abgestützten Mittenportal, einem ersten und einem zweiten Wagenkasten, wobei der erste und der zweite Wagenkasten jeweils gelenkig mit dem Mittenportal verbunden sind.

Schienenfahrzeuge mit zwei über ein Mittenportal gelenkig verbundenen Wagenkästen, welches Mittenportal auf einem, beiden Wagenkästen gemeinsamen Jacobs-Drehgestell abgestützt ist, sind beispielsweise aus der DE 198 19 927 A1 oder der DE 1 142 894 B bekannt geworden. Die Gelenkverbindungen zwischen dem Mittenportal und den Wagenkästen sind dabei jeweils so ausgebildet, dass Nick- und/oder Schwenkbewegungen zwischen dem Mittenportal und einem der Wagenkästen zugelassen sind.

Sind die Wagenkästen von Schienenfahrzeugen mit Jacobs-Drehgestellen verwindesteif miteinander verbunden, kann dies beim Befahren großer Gleisverwindungen zu hohen Radlastumverteilungen führen. Die Verwendung einer 4-Punkt Steuerung zur Niveauregulierung von Luftfedern als Sekundärfedern kann beim langsamen Befahren einer Gleisverwindung zusätzliche Radlastumverteilungen bewirken.

Mittels einer 3-Punkt Steuerung ist die Sekundärfederung zwar wankweich auszubilden und somit die Radlastumverteilungen etwas zu reduzieren, dies geht jedoch mit einer reduzierten Kippsicherheit einher.

Die CH 359733 A und die DE 10 2004 014 903 A1 zeigen hingegen Schienenfahrzeuge mit einem, zwischen zwei Wagenkästen angeordneten mittleren Wagenkasten, welcher sänftenartig auf die beiden benachbarten Wagenkästen abgestützt ist, ohne selbst unmittelbar auf ein Drehgestell abgestützt zu sein. Die Gelenkverbindungen zwischen dem mittleren Wagenkasten und den benachbarten Wagenkästen sind so ausgebildet, dass Wank- und/oder Schwenkbewegungen zwischen ihnen zugelassen sind, wobei die Wankbewegungen miteinander gekoppelt sind, so dass sich vorgegebene Wankwinkel einstellen.

Das Dokument EP 2 199 174 A2 offenbart ein Schienenfahrzeug mit einem auf einem Fahrwerk abgestützten mittleren Wagenkasten und zwei jeweils gelenkig mit dem mittleren Wagenkasten verbundenen, fahrwerkslosen weiteren Wagenkästen, die jeweils so mit dem mittleren Wagenkasten verbunden sind, dass ihre jeweiligen Wankbewegungen zum mittleren Wagenkasten miteinander gekoppelt sind.

Der Erfindung liegt die Aufgabe zugrunde, ein Schienenfahrzeug mit reduzierten Radlastumverteilungen und hoher Sicherheit gegen Kippen vorzuschlagen.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Ein erfindungsgemäßes Schienenfahrzeug umfasst wenigstens ein auf einem Fahrwerk abgestütztes Mittenportal. Darüber hinaus umfasst es einen ersten und mindestens einen weiteren, zweiten Wagenkasten. Zur Ausführung wenigstens einer Schwenkbewegung zum Mittenportal sind sowohl der erste Wagenkasten, als auch der zweite Wagenkasten jeweils gelenkig mit dem Mittenportal verbunden.

Die Gelenkverbindungen der Wagenkästen mit dem Mittenportal sind derart ausgebildet und miteinander gekoppelt, dass eine Wankbewegung des ersten Wangenkastens zum Mittenportal um einen ersten Wankwinkel *ϕ*₁ zu einer Wankbewegung des zweiten Wagenkastens zum Mittenportal um einen vorgegebenen, vom ersten Wankwinkel *ϕ*₁ abhängigen, zweiten Wankwinkel *ϕ*₂ = = *f_{ϕ}*(*ϕ*₁) führt.

Beim Durchfahren von Gleisverwindungen sind die Radlastumverteilungen und die mechanische Beanspruchung der Wagenkästen deutlich reduziert. Darüber hinaus sind die Wankwinkel der Wagenkästen zueinander einfach reduzierbar.

Dadurch erhöht sich die Sicherheit gegen Entgleisen, ebenso wie der Lichtraumbedarf durch den Einsatz kleinerer Stromabnehmer verringert wird. Zudem erhöht sich der Fahrkomfort.

Auf die zusätzliche Anordnung von Wankstützen kann verzichtet werden, was zur Kosten- und Gewichtsersparnis beiträgt.

Ein Schienenfahrzeug ist allgemein ein spurgeführtes Fahrzeug. Ein erfindungsgemäßes Schienenfahrzeug ist insbesondere ein Schienenfahrzeug des Personenverkehrs, beispielsweise des Personennahverkehrs. Es ist als Niederflurfahrzeug oder als Hochflurfahrzeug ausgebildet. Es weist wenigstens zwei gelenkig verbundene Wagenkästen auf, welche über ein Mittenportal gelenkig miteinander verbundenen sind. Weitergebildet weist es mehrere gelenkig verbundene Wagenkästen auf. Gemäß einer weiteren Weiterbildung können mehrere Mittenportale vorgesehen sein, mittels welcher jeweils zwei benachbarte Wagenkästen gelenkig verbunden sind.

Das wenigstens eine Mittenportal ist zwischen dem ersten und dem zweiten Wagenkasten angeordnet, welche dem Mittenportal benachbart sind. Es stützt sich auf einem Fahrwerk, insbesondere ein Drehgestell ab. Sind mehrere Mittenportale vorgesehen können sich diese auch jeweils auf einem Fahrwerk, insbesondere einem Drehgestell abstützen.

Das Fahrwerk oder insbesondere das Drehgestell auf welchem sich das Mittenportal abstützt, dient auch der Abstützung des ersten und zweiten Wagenkastens. Beide Wagenkästen nutzen dieses Fahrwerk oder Drehgestell gemeinsam. Ein solches Drehgestell, welches beiden Wagenkästen gemeinsam ist, wird auch als Jacobs-Drehgestell bezeichnet.

Wie bereits ausgeführt sind die Wagenkästen derart gelenkig mit dem Mittenportal verbunden, dass Wankbewegungen zwischen den Wagenkästen und dem Mittenportal um eine Fahrzeuglängsachse zugelassen sind. Daneben sind die Gelenkverbindungen der Wagenkästen mit dem Mittenportal geeignet, Schwenkbewegungen um eine Fahrzeughochachse zuzulassen. Darüber hinaus können die Gelenkverbindungen der Wagenkästen mit dem Mittenportal geeignet ausgebildet sein, Nickbewegungen um eine Fahrzeugquerachse zuzulassen.

Erfindungsgemäß sind die Gelenkverbindungen der Wagenkästen mit dem Mittenportal derart ausgebildet und miteinander gekoppelt, dass eine Nickbewegung des ersten Wangenkastens zum Mittenportal um einen ersten Nickwinkel zu einer Nickbewegung des zweiten Wagenkastens zum Mittenportal um einen vorgegebenen, vom ersten Nickwinkel abhängigen, zweiten Nickwinkel führt. Zur Kopplung sei auf die oben und nachfolgend genannten Mittel verwiesen, insbesondere auf eine mechanische Kopplung mittels eines Lemniskatenlenkers, welcher liegend auf dem Mittenportal angeordnet sein kann. Die Nickwinkel können wiederum in einem vorgegebenen Verhältnis zueinander stehen. Insbesondere ist das Verhältnis von erstem Nickwinkel zu zweitem Nickwinkel eins. Bei der Einstellung der Nickwinkel können auch bauraumbedingte Bewegungseinschränkungen Berücksichtigung finden, so dass das Verhältnis der Nickwinkel von 1 abweicht. Alternativ kann das Verhältnis von erstem Nickwinkel zu zweitem Nickwinkel gleich sein einem Verhältnis von einem Fahrwerk- oder Drehgestell-Mittenabstand des ersten Wagenkastens zu einem Fahrwerk- oder Drehgestell-Mittenabstand des zweiten Wagenkastens, jeweils bezogen auf das Fahrwerk oder das Drehgestell, auf welches sich das Mittenportal abstützt. Darüber hinaus kann eine Dämpfungsvorrichtung zur Dämpfung einer Nickbewegung des ersten Wagenkastens zum Mittenportal und/oder zur Dämpfung einer Nickbewegung des zweiten Wagenkastens zum Mittenportal vorgesehen sein.

Eine Gelenkverbindung, welche sowohl eine Wank- sowie auch eine Schwenkbewegung zwischen dem Mittenportal und dem entsprechenden Wagenkasten zulässt, kann auch als Schwenk-Wank-Gelenk bezeichnet werden. Lässt eine solche Gelenkverbindung zusätzlich eine Nickbewegung zwischen dem Mittenportal und dem entsprechenden Wagenkasten zu, so kann diese als Schwenk-Nick-Wank-Gelenk bezeichnet werden.

Um wenigstens Wank- und Schwenkbewegungen zuzulassen, weist jeder Wagenkasten mit dem Mittenportal weitergebildet jeweils eine unteres und ein oberes Gelenk als Gelenkverbindung auf. Das untere Gelenk ist dann beispielsweise jeweils als sphärisches Gelenk ausgeführt. Dieses ermöglicht neben Schwenkbewegungen auch Wank- und/oder Nickbewegungen, wenn das obere Gelenk entsprechend als Schwenk-Wank-Gelenk oder als Schwenk-Nick- oder gar als Schwenk-Nick-Wank-Gelenk ausgeführt ist. Das obere Gelenk ist zumindest jeweils wankweich, also weich in Fahrzeugquerrichtung ausgeführt.

Somit lassen die Gelenkverbindungen Wankbewegungen der Wagenkästen zueinander um eine Längsachse zu, wobei die Wankbewegungen der Wagenkästen zueinander in den beiden Gelenkverbindungen derart miteinander verkoppelt sind, dass der erste Wankwinkel *ϕ*₁ des einen, ersten Wagenkastens zum Mittenportal in der einen, ersten Gelenkverbindung und der zweite Wankwinkel *ϕ*₂ des einen, zweiten Wagenkastens zum Mittenportal in der anderen, zweiten Gelenkverbindung in einem funktionellen Zusammenhang *ϕ*₂ = *f_{ϕ}*(*ϕ*₁) stehen, und dass beide Wagenkästen sich hinsichtlich Wanken über beide Gelenkverbindungen auf das zwischen ihnen angeordnete Mittenportal abstützen, wobei das erste Wankstützmoment *M*_{*W*1} in der einen, ersten Gelenkverbindung und das zweite Wankstützmoment *M*_{*W*2} in der anderen, zweiten Gelenkverbindung in einem funktionellen Zusammenhang *M*_{*W*2} = *f_{M}*(*M*_{*W*1}) stehen. Die funktionellen Zusammenhänge zwischen den beiden Wankwinkeln *ϕ*₁ und *ϕ*₂ der Wagenkästen zum Mittenportal und zwischen den beiden Wankstützmomenten *M*_{*W*1} und *M*_{*W*2} werden sind dabei durch mechanische, hydraulische oder elektromagnetische Mittel erzeugt.

Als mechanische Mittel dienen beispielsweise mechanische Getriebe. Hydraulische Mittel wirken analog als hydraulische Getriebe. Als elektromagnetische Mittel können beispielsweise elektromagnetische Aktoren wie Elektromotoren dienen.

In einer Weiterbildung ist vorgesehen, dass eine erste Gelenkverbindung zwischen dem Mittenportal und dem ersten Wagenkasten ein unteres Gelenk, insbesondere ein sphärisches Gelenk, und ein oberes Schwenk-Wank-Gelenk umfasst. Gleichermaßen kann alternativ oder insbesondere zusätzlich dazu eine zweite Gelenkverbindung zwischen dem Mittenportal und dem zweiten Wagenkasten ein unteres Gelenk, insbesondere ein sphärisches Gelenk, und ein oberes Schwenk-Wank-Gelenk umfassen. Weitere Weiterbildungen sind darin zu sehen, dass eine erste Gelenkverbindung zwischen dem Mittenportal und dem ersten Wagenkasten ein unteres Gelenk, insbesondere ein sphärisches Gelenk, und ein oberes Schwenk-Nick-Wank-Gelenk umfasst und/oder, dass eine zweite Gelenkverbindung zwischen dem Mittenportal und dem ersten Wagenkasten ein unteres Gelenk, insbesondere ein sphärisches Gelenk, und ein oberes Schwenk-Nick-Wank-Gelenk umfasst. Die nachfolgenden Ausführungen betreffen vornehmlich ein oberes Schwenk-Wank-Gelenk. Dies soll jedoch nicht ein Vorliegen eines Schwenk-Nick-Wank-Gelenks ausschließen.

Das obere Schwenk-Wank-Gelenk kann dabei ebenfalls ein sphärisches Gelenk umfassen, welches in lateraler Richtung beweglich ausgebildet ist, beispielsweise in Fahrzeugquerrichtung verschiebbar gehalten ist.

Gemäß einer Ausführungsform der Erfindung ist jeder der beiden Wagenkästen über ein sphärisches Gelenk als unteres Gelenk am Mittenportal und gegenüber dem gemeinsamen Drehgestell abgestützt. Allgemein ist das untere Gelenk steif in lateraler Richtung. Das obere Schwenk-Wank-Gelenk ist in lateraler Richtung nachgiebig ausgebildet.

Das jeweilige untere Gelenk kann jeweils im unteren, dem Fahrwerk oder dem Drehgestell zugewandten Bereich des Mittenportals angeordnet sein. Alternativ oder zusätzlich ist das jeweilige obere Gelenk jeweils im oberen, einem Dach des Schienenfahrzeugs zugewandten Bereich des Mittenportals angeordnet.

Eine Variante besteht darin, dass das jeweilige untere Gelenk jeweils im Bereich des Bodens des Schienenfahrzeugs unterhalb des Fahrgastraums des jeweiligen Wagenkastens angeordnet ist. Das jeweilige obere Schwenk-Wank-Gelenk kann dann wiederum jeweils oberhalb des Fahrgastraums des entsprechenden Wagenkastens angeordnet sein. Eine weitere Option kann darin liegen, dass das jeweilige untere und/oder obere Gelenk zwischen dem Mittenportal und dem Wagenkasten angeordnet ist. Das untere Gelenk ist unterhalb des oberen Gelenks platziert.

Eine weitere Ausführungsform sieht vor, dass das untere Gelenk der ersten Gelenkverbindung zwischen dem Mittenportal und dem ersten Wagenkasten und das untere Gelenk der zweiten Gelenkverbindung zwischen dem Mittenportal und dem zweiten Wagenkasten konzentrisch angeordnet sind oder auf einer gemeinsamen Achse, insbesondere parallel zu einer Hochachse des Schienenfahrzeugs liegen. Zusätzlich oder alternativ können in einem wank- oder nickfreien Zustand des Schienenfahrzeugs auch das obere Schwenk-Wank-Gelenk der ersten Gelenkverbindung zwischen dem Mittenportal und dem ersten Wagenkasten und das obere Schwenk-Wank-Gelenk der zweiten Gelenkverbindung zwischen dem Mittenportal und dem zweiten Wagenkasten konzentrisch angeordnet sein oder auf einer gemeinsamen Achse, insbesondere parallel zu einer Hochachse des Schienenfahrzeugs liegen.

In einer weiteren Weiterbildung der Erfindung sind das untere Gelenk der ersten Gelenkverbindung zwischen dem Mittenportal und dem ersten Wagenkasten und das obere Schwenk-Wank-Gelenk der ersten Gelenkverbindung zwischen dem Mittenportal und dem ersten Wagenkasten so angeordnet, dass sie in einem wank- und nickfreien Zustand des ersten Wagenkastens zum Mittenportal auf einer Linie parallel zu einer Hochachse des Schienenfahrzeugs liegen. Analog können weitergebildet das untere Gelenk der zweiten Gelenkverbindung zwischen dem Mittenportal und dem zweiten Wagenkasten und das obere Schwenk-Wank-Gelenk der zweiten Gelenkverbindung zwischen dem Mittenportal und dem zweiten Wagenkasten so angeordnet sein, dass sie in einem wank- und nickfreien Zustand des zweiten Wagenkastens zum Mittenportal auf einer Linie parallel zu einer Hochachse des Schienenfahrzeugs liegen. Sind beide Gelenkverbindungen entsprechend angeordnet, liegen sie somit auf zueinander parallelen Linien oder gar, gemäß einer Ausführungsform der Erfindung, auf einer gemeinsamen Linie, insbesondere einer Hochachse des Schienenfahrzeugs. Damit sind Schwenkbewegungen der Gelenkverbindungen von möglichen Wank- oder Nickbewegungen weitestgehend entkoppelt.

Das untere Gelenk kann im Sinne eines Ausgestaltungsbeispiels als Kalottenlager ausgeführt sein. Das Mittenportal umfasst eine Gelenkpfanne, in welche eine weitere Gelenkpfanne als Teil der Gelenkverbindung mit einem Wagenkasten drehbar gelagert ist. Die Gelenkverbindung mit dem anderen Wagenkasten umfasst dann eine Gelenkhüfte, welche in der weiteren Gelenkpfanne drehbar gelagert ist. Beide Gelenke sind insbesondere konzentrisch drehbar um dieselbe Hochachse angeordnet. Eine weitere Ausgestaltungsform des unteren Gelenks besteht darin, dass es einen Drehkranz umfasst, welcher mittels elastischer Elemente, beispielsweise Gummilager, am Mittenportal angeordnet ist. Der Drehkranz weist somit zumindest eine vorgegebene Verwindeweichheit auf. Der Drehkranz ist ansonsten verwindesteif ausgeführt und dient der Schwenkbewegung. Die notwendigen Bewegungsfreiheitsgrade zur Wank- und/oder Nickbewegung werden durch die elastischen Elemente gewährt.

Beispielhaft sei hier erwähnt, dass die Wagenkästen auch mittels elastischer Ausleger, welche eine vorgegebene Torsionsweichheit aufweisen, mit den Drehkränzen am Mittenportal verbindbar sind.

Die elastischen Elemente sind, insbesondere in Längsrichtung des Schienenfahrzeugs, möglichst nahe an der Drehachse des unteren Lagers angeordnet. Sie können aber zur Verbindung des ersten Wagenkastens auf eine Seite des Schienenfahrzeugs leicht seitlich versetzt und zur Verbindung des zweiten Wagenkastens auf die andere Seite des Schienenfahrzeugs leicht seitlich versetzt angeordnet sein.

Gemäß einer weiteren Weiterbildung stehen der erste Wankwinkel und der zweite Wankwinkel in einem vorgegebenen Verhältnis zueinander. Für *ϕ*₂ = *f_{ϕ}*(*ϕ*₁) und gegebenenfalls *M*_{*W*2} = *f_{M}*(*M*_{*W*1}) gilt somit *ϕ*₂ = *c*_{*ϕ* *} *ϕ*₁ und gegebenenfalls *M*_{*W*2} = *c*_{*M* *} *M*_{*W*1} mit *c_{ϕ}, c_{M}* = Konstante. *c_{ϕ}* ist dabei beispielsweise ausgewählt aus einem Bereich von 0,5 bis 2, insbesondere von 0,8 bis 1,2. *c_{M}* kann analog ausgewählt sein aus einem Bereich von 0,5 bis 2, insbesondere von 0,8 bis 1,2. Eine Weiterbildung sieht vor, dass *c_{ϕ}* = 1. Der erste und zweite Wankwinkel sind also gleich groß. Gleichermaßen kann gelten *c_{M}* = 1. Weitere Ausführungsformen der Erfindung ergeben sich dadurch, dass das Verhältnis des ersten und zweiten Wankwinkels zueinander gleich ist einem Verhältnis der jeweiligen Abstände des ersten und zweiten Wagenkastens zur Mitte des Fahrwerks oder Drehgestells, so genannte Drehgestell-Mittenabstände, oder dass das Verhältnis des ersten und zweiten Wankwinkels zueinander gleich ist einem Verhältnis des Lichtraumbedarfs des ersten Wagenkastens zum Lichtraumbedarf des zweiten Wagenkastens. So kann ein Wagenkasten mit größerem Lichtraumbedarf im Vergleich zum anderen Wagenkasten, beispielsweise aufgrund seitlich herausragender Rückspiegel, einen geringeren Anteil an einem Gesamt-Wankwinkel aus dem ersten und dem zweiten Wankwinkel zugeteilt bekommen.

Gemäß einer weiteren Weiterbildung der Erfindung ist das Mittenportal kurz im Vergleich zu den Wagenkästen. Es weist im Vergleich mit den Wagenkästen somit eine deutlich kleinere Länge in Fahrzeuglängsrichtung auf. Beispielsweise ist es nicht geeignet zur Anordnung von Sitzen zur Aufnahme von Fahrgästen. Es dient dann lediglich als Durchgang. Eine weitere Weiterbildung sieht vor, dass das Mittenportal eine kleinere Länge in Fahrzeuglängsrichtung aufweist als das Fahrwerk oder Drehgestell, auf welchem es sich abstützt, so dass beide Wagenkästen über dem gemeinsamen Drehgestell stehen, wenn sie eine gemeinsame Längsachse aufweisen, also nicht zum Mittenportal geschwenkt oder genickt sind.

Der erste und der zweite Wagenkasten eines weitergebildeten Schienenfahrzeugs sind frei von einer unmittelbaren Abstützung auf ein Fahrwerk oder Drehgestell. Beispielsweise sind sie jeweils an ihren Wagenkastenenden mit Mittenportalen verbunden und stützen sich über diese mittelbar auf deren Fahrwerke oder Drehgestelle ab. Die Wagenkästen zwischen den Mittenportalen sind dann sänftenartig abgestützt.

Alternativ ist der erste und/oder der zweite Wagenkasten auf einer dem Mittenportal abgewandten Seite des Wagenkastens auf einem weiteren Fahrwerk, insbesondere einem Drehgestell abgestützt.

Das Fahrwerk des Schienenfahrzeugs, auf welchem sich das Mittenportal abstützt ist insbesondere mit einer hohen Wanksteifheit ausgeführt. Diese kann beispielsweise durch eine Wankstütze erzielt werden. Das Fahrwerk kann auch Primärfedern aufweisen, welche mit einer hohen Wanksteifheit ausgeführt sind.

Das Mittenportal ist weiterbildungsgemäß mittels Luftfedern als Sekundärfedern auf dem Fahrwerk oder dem Drehgestell abgestützt.

Bei der Verwendung von Luftfedern als Sekundärfedern werden die Radlastumverteilungen auch im Notbetrieb, also bei Ausfall der Luftfederung, durch die Erfindung begrenzt.

Weitergebildet ist das Fahrwerk, auf welchem sich das Mittenportal abstützt, mit einer Niveauregulierung mit einer 4-Punkt-Steuerung ausgestattet.

Sind weitere Fahrwerke vorgesehen, auf welchen sich der erste und/oder der zweite Wagenkasten auf einer dem Mittenportal abgewandten Seite des Wagenkastens abstützen, so können auch diese mit einer hohen Wanksteifheit ausgeführt sein, und/oder diese Fahrwerke können mit einer Niveauregulierung mit einer 4-Punkt-Steuerung ausgestattet sein. Wie oben kann die Wanksteifigkeit durch Wankstützen erzielt werden und/oder die Fahrwerke oder Drehgestelle des Schienenfahrzeugs weisen Primärfedern auf, welche mit einer hohen Wanksteifheit ausgeführt sind.

Weitergebildet sind sämtliche Fahrwerke oder Drehgestelle des Schienenfahrzeugs mit einer hohen Wanksteifheit ausgeführt und/oder mit einer Niveauregulierung mit einer 4-Punkt-Steuerung ausgestattet. Die Niveauregulierung erfolgt beispielsweise mittels Luftfedern oder hydropneumatisch.

Die Gelenkverbindungen der Wagenkästen mit dem Mittenportal sind über wenigstens eine Koppelvorrichtung, kurz Kopplung, miteinander gekoppelt. Wie oben bereits ausgeführt, werden dadurch die funktionellen Zusammenhänge zwischen den beiden Wankwinkeln *ϕ*₁ und *ϕ*₂ der Wagenkästen zum Mittenportal und/oder zwischen den beiden Wankstützmomenten *M*_{*W*1} und *M*_{*W*2} erzeugt. Kopplungen sind mechanischer, hydraulischer oder elektromechanischer Art.

Eine Kopplung mechanischer Art, welche auch als mechanisches Getriebe bezeichnet werden kann, bildet weitergebildet ein auf dem Mittelportal um eine Hochachse drehbar gelagerter, doppelseitiger Drehhebel. Dieser dient zur Übersetzung der Wankbewegungen des ersten Wagenkastens in eine entgegengesetzte Wankbewegung des zweiten Wagenkastens und ist entsprechend geeignet ausgebildet.

Beispielsweise umfassen die Gelenkverbindungen zwischen den Wagenkästen und dem Mittenportal jeweils zumindest eine Lenkerstange, welche jeweils um eine Hochachse des Schienenfahrzeugs drehbar auf unterschiedlichen Seiten des Drehhebels gelagert sind und welche jeweils um eine Hochachse des Schienenfahrzeugs drehbar an den unterschiedlichen Wagenkästen gelagert sind. Anschaulich dient der Drehhebel als Umlenkung der Lenkerstangen.

Dabei sind die Drehachsen, um welche eine Lenkerstange einerseits am Drehhebel und andererseits am Wagenkasten drehbar gelagert ist, nicht identisch, sie verlaufen jedoch parallel zueinander. Die Abstände der Drehachsen der Lenkerstangen zur Drehachse des Drehhebels sind jeweils ungleich null, insbesondere sind sie gleich groß oder in Abhängigkeit der Länge der Lenkerstangen gewählt, so dass sich ein vorgegebenes Verhältnis des ersten Wankwinkels zum zweiten Wankwinkel einstellt.

Um die Wagenkästen in einem wank- oder nickfreien Zustand der Wagenkästen zum Mittenportal auszurichten, kann wenigstens eine Lenkerstange längenverstellbar ausgebildet sein. Die Längenverstellbarkeit kann mechanisch, beispielsweise über ein Doppelgewinde, elektromotorisch oder hydraulisch, beispielsweise durch einen in die Lenkerstange integrierten und ihre Aufhängungspunkte teilenden Hydraulikzylinder, erfolgen.

Zur Entkopplung von Schwenk- und Nickbewegungen kann der Drehhebel im Bereich einer Außenseite des Mittenportals angeordnet sein, wobei die Lagerung der Lenkerstangen an den Wagenkästen in einer mittigen Position des Mittenportals erfolgt. Die Drehachse, um welche eine Lenkerstange am Wagenkasten drehbar gelagert ist, liegt in einem schwenk-, wank- und nickfreien Zustand des Schienenfahrzeugs insbesondere in einer Längsmittenebene des Schienenfahrzeugs.

Es kann auch ein weiterer Drehhebel auf der gegenüberliegenden Seite angeordnet sein. Er kann identisch ausgebildet und mit den Wagenkästen in gleicher Art und Weise verbunden sein. Diese symmetrische Anordnung erlaubt eine gleichmäßige Aufteilung der Kräfte am Portal. Da diese Anordnung statisch überbestimmt ist, erlaubt sie z.B. den Einsatz biegeschlaffer, d.h. elastischer Lenker, die im Wesentlichen nur Zugkräfte übertragen können.

Eine weitere mechanische Kopplung der Gelenkverbindungen ist beispielsweise durch ein Seilzugsystem realisierbar. Dabei sind die Lenkerstangen durch Seile oder Ketten ersetzt. Eine Seil- oder Kettenführung umfasst wenigstens eine drehbar auf dem Mittenportal gelagerte Umlenkrolle.

Eine Variante der Kopplung der Gelenkverbindungen besteht darin, dass sie fluidisch gekoppelt sind. Die fluidische Kopplung ist insbesondere mittels Hydraulikzylindern, beispielsweise hydraulischen Gleichlaufzylindern ausgeführt. Eine weitere Möglichkeit besteht darin, dass die Gelenkverbindungen elektromotorisch gekoppelt sind.

Die Koppelvorrichtung oder Kopplung, über welche die Gelenkverbindungen der Wagenkästen mit dem Mittenportal miteinander gekoppelt sind, so dass eine Wankbewegung des ersten Wangenkastens zum Mittenportal um einen ersten Wankwinkel *ϕ*₁ zu einer Wankbewegung des zweiten Wagenkastens zum Mittenportal um einen vorgegebenen, vom ersten Wankwinkel *ϕ*₁ abhängigen, zweiten Wankwinkel *ϕ*₂ = = *f_{ϕ}*(*ϕ*₁) führt, umfasst gemäß einer weiteren Weiterbildung zumindest eine Dämpfungsvorrichtung zur Dämpfung einer Wankbewegung des ersten Wangenkastens zum Mittenportal und/oder zur Dämpfung einer Wankbewegung des zweiten Wagenkastens zum Mittenportal umfasst.

Weitere Weiterbildungen der Erfindung sehen vor, dass die Kopplung der Gelenkverbindungen der Wagenkästen mit dem Mittenportal derart ausgebildet ist, dass ein vorgegebenes Verhältnis des ersten und des zweiten Wankwinkels zueinander einstellbar ist. Darüber hinaus kann sie oder wenigstens eine der Gelenkverbindungen eine Justiervorrichtung umfassen, um die Wagenkästen in einem wank- oder nickfreien Zustand der Wagenkästen zum Mittenportal zum Mittenportal hin auszurichten. Oben wurde dies bereits anhand des Beispiels der an einem doppelseitigen Drehhebel gelagerten Lenkerstangen veranschaulicht. Zur Ausrichtung der Wagenkästen ist wenigstens eine Lenkerstange längenverstellbar ausgebildet. Zum Einstellen des Verhältnisses der Wankwinkel kann der Drehhebel längenverstellbar ausgebildet sein, um wenigstens einen Abstand der Drehachse, um welche eine Lenkerstange drehbar am Drehhebel gelagert ist, zur Drehachse, um welche der Drehhebel am Mittenportal drehbar gelagert ist, zu variieren. Bei einer Hydraulik sind die Einstellung der Wankwinkel und/oder die Ausrichtung der Wagenkästen durch Hydraulikzylinder mit unterschiedlich großen Kolbenflächen zu erreichen. Auch die Ansteuerung von Elektromotoren gewährt die Einstellung der Wankwinkel und/oder die Ausrichtung der Wagenkästen.

Gemäß einer weiteren Weiterbildung des erfindungsgemäßen Schienenfahrzeugs ist vorgesehen, dass es einen Stromabnehmer umfasst, welcher auf dem Mittenportal angeordnet ist.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
Fig. 1 zeigt schematisch zwei Wagenkästen eines Schienenfahrzeugs mit dazwischen angeordnetem Mittenportal des Stands der Technik,
Fig. 2 zeigt schematisch eine Ausbildung einer Gelenkverbindung des Stands der Technik,
Fig. 3 zeigt schematisch eine Ausgestaltung einer Gelenkverbindung,
Fig. 4 zeigt schematisch eine weitere Ausgestaltung einer Gelenkverbindung,
Fig. 5 zeigt schematisch eine weitere Ausgestaltung einer Gelenkverbindung,
Fig. 6 zeigt schematisch eine weitere Ausgestaltung einer Gelenkverbindung,
Fig. 7 zeigt schematisch eine weitere Ausgestaltung einer Gelenkverbindung,
Fig. 8 zeigt schematisch eine weitere Ausgestaltung einer Gelenkverbindung,
Fig. 9 zeigt schematisch eine Ausgestaltung eines unteren Gelenks einer Gelenkverbindung,
Fig. 10 zeigt schematisch eine Ausgestaltung eines unteren Gelenks einer Gelenkverbindung,
Fig. 11 zeigt schematisch eine weitere, erfindungsgemäße Ausgestaltung einer Gelenkverbindung,
Fig. 12 zeigt schematisch eine weitere, erfindungsgemäße Ausgestaltung einer Gelenkverbindung.

In Fig. 1 ist ein Schienenfahrzeug schematisch dargestellt, mit einem auf einem Fahrwerk 4 abgestützten Mittenportal 3, einem ersten mit dem Mittenportal 3 gelenkig verbundenden Wagenkasten 1 und einem zweiten mit dem Mittenportal 3 gelenkig verbundenden Wagenkasten 2.

Der erste Wagenkasten 1 und der zweite Wagenkasten 2 sind hier zusätzlich auf einer dem Mittenportal 3 abgewandten Seite auf weiteren Fahrwerken 14 abgestützt.

In einem nick-, schwenk- und wankfreien Zustand verläuft eine Hochachse 8 des Schienenfahrzeugs in vertikaler Richtung.

Fig. 2 skizziert die Gelenkverbindung der Wagenkästen 1, 2 zum Mittenportal 3. Die Gelenkverbindungen umfassen jeweils ein unteres Gelenk 5 und ein oberes Gelenk 6. In diesem Ausführungsbeispiel liegen die unteren und oberen Gelenke 5, 6 in einem nick- und wankfreien Zustand der Wagenkästen 1, 2 zum Mittenportal 3 in der Hochachse 8 des Schienenfahrzeugs.

Die Fig. 3-8 zeigen verschiedene Ausführungsformen von miteinander gekoppelten Gelenkverbindungen anhand von gekoppelten Wankbewegungen.

Fig. 3 zeigt schematisch eine erfindungsgemäße Gelenkverbindung in einer ersten Ausführungsform. Die Wagenkästen 1, 2 sind jeweils derart mit dem Mittenportal 3 gelenkig verbunden, dass Wankbewegungen zwischen den Wagenkästen 1, 2 und dem Mittenportal 3 um eine Längsachse zugelassen sind und eine Wankbewegung des ersten Wangenkastens 1 zum Mittenportal 3 um einen ersten Wankwinkel zu einer Wankbewegung des zweiten Wagenkastens 2 zum Mittenportal 3 um einen vorgegebenen, vom ersten Wankwinkel abhängigen, zweiten Wankwinkel führt.

Dazu weisen die Gelenkverbindungen zwischen den Wagenkästen 1 und 2 und dem Mittenportal 3 hier jeweils ein unteres Gelenk 5 sowie ein oberes Gelenk auf, welches jeweils ein Schwenklager 16 und eine Lenkerstange 10 umfasst. Die Schwenklager 16 und die unteren Gelenke 5 liegen in einem nick- und wankfreien Zustand des Schienenfahrzeugs in derselben Hochachse 8.

Die gegenseitige Kopplung der Gelenkverbindungen der Wagenkästen 1 und 2 mit dem Mittenportal 3 erfolgt hier mittels einem, um eine Hochachse 8 des Schienenfahrzeugs drehbar gelagerten, doppelseitigen Drehhebel 7 mit beidseitig gelenkig an dem Drehhebel 7 angeordneten Lenkerstangen 10. Die Lenkerstangen 10 sind ihrerseits jeweils über weitere Schwenklager 16 gelenkig mit den Wagenkästen verbunden. Die Lenkerstangen 10 sind Teil der Gelenkverbindungen der Wagenkästen 1 und 2 mit dem Mittenportal 3. Wären diese beispielsweise mit voneinander verschiedenen und voneinander entkoppelten, einseitigen Drehhebeln gelenkig verbunden, welche einseitigen Drehhebel um eine Achse parallel zur Hochachse drehbar am Mittenportal 3 gelagert wären und somit voneinander unabhängig Drehbewegungen um diese Hochachse durchführen könnten, wären die Wankbewegungen der Wagenkästen 1 und 2 jedoch ebenfalls voneinander entkoppelt. So jedoch führt eine Wankbewegung des ersten Wagenkastens 1 in Richtung des Pfeils 13 zu einer Wankbewegung des zweiten Wagenkastens 2 in entgegengesetzter Richtung, wie durch den Pfeil 15 veranschaulicht.

Sind die Lenkerstangen 10 gleich lang und sind die Lenkerstangen am Drehhebel 7 zur Drehachse in gleichem Abstand drehbar gelagert, so ist das Verhältnis der Beträge des ersten zum zweiten Wankwinkel eins.

Die zu Fig. 3 analog aufgebaute mechanische Kopplung der Gelenkverbindungen der Fig. 8 umfasst zusätzlich eine Dämpfungsvorrichtung zur Dämpfung einer Wankbewegung des ersten Wangenkastens 1 zum Mittenportal 3. Durch die mechanische Kopplung ist auch die Wankbewegung des zweiten Wangenkastens 2 zum Mittenportal 3 bedämpft.

Gemäß Fig. 7 umfasst die Kopplung der Gelenkverbindungen wenigstens einen drehbar gelagerten, doppelseitigen Drehhebel 7 zur Übersetzung einer Wankbewegung des ersten Wagenkastens 1 in eine entgegengesetzte Wankbewegung des zweiten Wagenkastens 2, wobei die Gelenkverbindungen jeweils zumindest eine Lenkerstange 10 umfassen, welche jeweils um drehbar auf unterschiedlichen Seiten des Drehhebels 7 gelagert sind und welche jeweils drehbar an den unterschiedlichen Wagenkästen 1 und 2 gelagert sind, wobei wenigstens eine Lenkerstange 10 mittels eines Hydraulikzylinders oder eines Elektromotors 21 längenverstellbar ausgebildet ist. Dadurch ist das Verhältnis der Wankwinkel zueinander während der Fahrt aktiv beeinflussbar.

Die Gelenkverbindungen in Fig. 4 sind im Vergleich zum Ausführungsbeispiel der Fig. 3 durch einen weiteren Drehhebel 17 auf der gegenüberliegenden Seite des Mittenportals 3 gekoppelt. Dieser ist identisch ausgebildet und mit den Wagenkästen in gleicher Art und Weise über Lenkerstangen 18 und die Schwenklager 16 verbunden sein. Die Lenkerstangen 18 zwischen dem weiteren Drehhebel 17 und den Wagenkästen 1 und 2 können auch elastisch ausgeführt sein.

Beim Koppelmechanismus des Ausführungsbeispiels der Fig. 5 sind die Lenkerstangen durch Seile 19 und die Drehhebel durch Umlenkrollen 12 ersetzt. Die Umlenkrollen 12 sind drehbar auf dem Mittenportal 3 angeordnet und wirken in gleicher Weise als Übersetzung, so dass eine Wankbewegung des ersten Wagenkastens 1 in Richtung des Pfeils 13 zu einer Wankbewegung des zweiten Wagenkastens 2 in Richtung des Pfeils 15 führt.

Die Gelenkverbindungen der Ausführungsform der Fig. 6 umfassen zwei an der Außenseite des Mittenportals 3 gelagerte Hydraulikzylinder 11, welche fluidisch miteinander gekoppelt sind. Die Hydraulikleitungen 20 zwischen den Hydraulikzylindern 11 sind gestrichelt angedeutet. Sie dienen dem Druckausgleich zwischen den Hydraulikzylindern 11 und führen so zur Kopplung der Hydraulikzylinder 11 und somit zur Kopplung der Gelenkverbindungen in der Weise, dass eine Wankbewegung des ersten Wagenkastens 1 um einen ersten Wankwinkel in Richtung des Pfeils 13 zu einer Wankbewegung des zweiten Wagenkastens 2 um einen zweiten Wankwinkel in Richtung des Pfeils 15 führt, wobei der zweite Wankwinkel abhängig ist vom ersten Wankwinkel.

Fig. 9 zeigt nun ein Ausführungsbeispiel der unteren Gelenke der Gelenkverbindungen. Sie sind als Kalottenlager ausgeführt. Auf dem Mittenportal 3 ist eine Gelenkpfanne 22 kurz oberhalb des nicht gezeigten Drehgestells angeordnet, in welche eine weitere Gelenkpfanne 23 als Teil der zweiten Gelenkverbindung mit dem zweiten Wagenkasten 2 drehbar gelagert ist. Die Gelenkverbindung mit dem ersten Wagenkasten 1 umfasst dann eine Gelenkhüfte 24, welche in der Gelenkpfanne 23 drehbar gelagert ist. Beide Gelenke sind konzentrisch drehbar um dieselbe Hochachse angeordnet.

Eine weitere Ausgestaltungsform gemäß Fig. 10 des unteren Gelenks besteht darin, dass es einen Drehkranz 25 umfasst, an den der Wagenkasten mittels elastischer Elemente, beispielsweise Gummilagern, angeschlossen ist. Der Drehkranz 25 weist somit zumindest eine vorgegebene Verwindeweichheit auf. Der Drehkranz 25 ist ansonsten verwindesteif ausgeführt und dient der Schwenkbewegung. Die notwendigen Bewegungsfreiheitsgrade zur Wank- und/oder Nickbewegung werden durch die elastischen Elemente gewährt.

Die Fig. 11 und 12 zeigen nun verschiedene Ausführungsformen von miteinander gekoppelten Gelenkverbindungen anhand von gekoppelten Nickbewegungen. Die Kopplung kann grundsätzlich mit den gleichen Mitteln erfolgen wie die Kopplung der Wankbewegungen.

Gemäß Fig. 11 können beide Wagenkästen 1 und 2 Nickbewegungen zum Mittenportal hin ausführen. Die Wagenkästen 1 und 2 sind derart ausgebildet und miteinander gekoppelt, dass eine Nickbewegung 26 des ersten Wangenkastens 1 zum Mittenportal 3 um einen ersten Nickwinkel zu einer Nickbewegung 28 des zweiten Wagenkastens 2 zum Mittenportal 3 um einen vorgegebenen, vom ersten Nickwinkel abhängigen, zweiten Nickwinkel führt. Dazu ist ein Lemniskatenlenker 29 in liegender Anordnung auf dem Mittenportal 3 vorgesehen. Dieser ist zusätzlich zu den in Fig. 3 bis Fig. 8 gezeigten Gelenken vorgesehen und hier nur der Übersichtlichkeit wegen separat dargestellt. Der Lemniskatenlenker 29 weist dabei insbesondere eine Drehachse auf, welche in der Hochachse des Mittenportals 3 liegt, so dass auch hier die erste Gelenkverbindung zwischen dem Mittenportal 3 und dem ersten Wagenkasten 1 und die zweite Gelenkverbindung zwischen dem Mittenportal 3 und dem zweiten Wagenkasten 2 jeweils konzentrisch angeordnet sind.

Analog zur Kopplung der Gelenkverbindungen bezüglich Wanken, kann auch die Kopplung der Gelenkverbindungen bezüglich Nicken fluidisch erfolgen, wie in Fig. 12 schematisch gezeigt. Anstelle des Lemniskatenlenkers sind zwei über Hydraulikleitungen 31 gekoppelte Hydraulikzylinder 30 vorgesehen zur Kopplung der Nickbewegungen 26 und 18.

Gemäß dieser Ausgestaltung sind die unteren Gelenke 5 und die oberen Gelenke 6 der beiden Wagenkästen 1 und 2 jeweils konzentrisch angeordnet, so dass sie in einem wank- oder nickfreien Zustand des Schienenfahrzeugs in einer gemeinsamen Hochachse liegen.

## Patentansprüche

1. Schienenfahrzeug mit wenigstens einem auf einem Fahrwerk (4) abgestützten Mittenportal (3), einem ersten und einem zweiten Wagenkasten (1, 2), wobei der erste und der zweite Wagenkasten (1, 2) jeweils gelenkig mit dem Mittenportal (3) verbunden sind, wobei die Gelenkverbindungen der Wagenkästen (1, 2) mit dem Mittenportal (3) derart ausgebildet und miteinander gekoppelt sind, dass eine Wankbewegung des ersten Wangenkastens (1) zum Mittenportal (3) um einen ersten Wankwinkel zu einer Wankbewegung des zweiten Wagenkastens (2) zum Mittenportal (3) um einen vorgegebenen, vom ersten Wankwinkel abhängigen, zweiten Wankwinkel führt, **dadurch gekennzeichnet, dass** die Gelenkverbindungen der Wagenkästen (1, 2) mit dem Mittenportal (3) derart ausgebildet und miteinander gekoppelt sind, dass eine Nickbewegung des ersten Wangenkastens (1) zum Mittenportal (3) um einen ersten Nickwinkel zu einer Nickbewegung des zweiten Wagenkastens (2) zum Mittenportal (3) um einen vorgegebenen, vom ersten Nickwinkel abhängigen, zweiten Nickwinkel führt, wobei die Gelenkverbindungen mechanisch, fluidisch oder elektromotorisch gekoppelt sind.

2. Schienenfahrzeug nach Anspruch 1, **dadurch gekennzeichnet, dass** Mittenportal (3) im Vergleich zu den Wagenkästen (1, 2) kurz ist.

3. Schienenfahrzeug nach einem der Ansprüche 1 oder 2, **dadurch gekennzeichnet, dass** eine erste Gelenkverbindung zwischen dem Mittenportal (3) und dem ersten Wagenkasten (1) ein unteres Gelenk (5) und ein oberes Schwenk-Wank-Gelenk (6) umfasst und/oder, dass eine zweite Gelenkverbindung zwischen dem Mittenportal (3) und dem zweiten Wagenkasten (2) ein unteres Gelenk (5) und ein oberes Schwenk-Wank-Gelenk (6) umfasst.

4. Schienenfahrzeug nach Anspruch 3, **dadurch gekennzeichnet, dass** das untere Gelenk (5) und das obere Schwenk-Wank-Gelenk (6) so angeordnet sind, dass sie in einem wank- oder nickfreien Zustand des Wagenkastens (1, 2) zum Mittenportal (3) auf einer Linie parallel zu einer Hochachse (8) des Schienenfahrzeugs liegen.

5. Schienenfahrzeug nach einem der Ansprüche 1 bis 4, **dadurch gekennzeichnet, dass** die Kopplung (7, 11, 12) der Gelenkverbindungen zumindest eine Dämpfungsvorrichtung (9) zur Dämpfung einer Wankbewegung des ersten Wangenkastens (1) zum Mittenportal (3) umfasst.

6. Schienenfahrzeug nach einem der Ansprüche 1 bis 5, **dadurch gekennzeichnet, dass** die Kopplung (7, 11, 12) der Gelenkverbindungen wenigstens einen, um eine Hochachse (8) des Schienenfahrzeugs drehbar gelagerten, doppelseitigen Drehhebel (7) zur Übersetzung einer Wankbewegung des ersten Wagenkastens (1) in eine entgegengesetzte Wankbewegung des zweiten Wagenkastens (2) umfasst.

7. Schienenfahrzeug nach Anspruch 6, **dadurch gekennzeichnet, dass** die Gelenkverbindungen jeweils zumindest eine Lenkerstange (10) umfassen, welche jeweils um eine Hochachse (8) des Schienenfahrzeugs drehbar auf unterschiedlichen Seiten des Drehhebels (7) gelagert sind und welche jeweils um eine Hochachse (8) des Schienenfahrzeugs drehbar an den unterschiedlichen Wagenkästen (1, 2) gelagert sind, wobei wenigstens eine Lenkerstange (10) längenverstellbar ausgebildet ist.

8. Schienenfahrzeug nach einem der Ansprüche 1 bis 7, **dadurch gekennzeichnet, dass** der erste Wankwinkel und der zweite Wankwinkel in einem vorgegebenen Verhältnis zueinander stehen.

9. Schienenfahrzeug nach einem der Ansprüche 1 bis 8, **dadurch gekennzeichnet, dass** der erste und/oder der zweite Wagenkasten (1, 2) auf einer dem Mittenportal (3) abgewandten Seite auf einem weiteren Fahrwerk (14) abgestützt ist.

10. Schienenfahrzeug nach einem der Ansprüche 1 bis 9, **dadurch gekennzeichnet, dass** das Fahrwerk (4) mit einer Niveauregulierung mit einer 4-Punkt-Steuerung ausgestattet ist.

11. Schienenfahrzeug nach einem der Ansprüche 1 bis 10, **dadurch gekennzeichnet, dass** es einen Stromabnehmer umfasst, welcher auf dem Mittenportal (3) angeordnet ist.

## Claims

1. Rail vehicle having at least one centre gantry (3) which is supported on a chassis (4), a first and a second wagon body (1, 2), wherein the first and the second wagon bodies (1, 2) are each connected in an articulated fashion to the centre gantry (3), wherein the articulated connections of the wagon bodies (1, 2) to the centre gantry (3) are embodied and coupled to one another in such a way that a rolling movement of the first wagon body (1) with respect to the centre gantry (3) through a first rolling angle gives rise to a rolling movement of the second wagon body (2) with respect to the centre gantry (3) through a predefined second rolling angle, which is dependent on the first rolling angle, **characterized in that** the articulated connections of the wagon bodies (1, 2) and the centre gantry (3) are embodied and coupled to one another in such a way that a pitching movement of the first wagon body (1) with respect to the centre gantry (3) through a first pitching angle gives rise to a pitching movement of the second wagon body (2) with respect to the centre gantry (3) through a predefined second pitching angle, which is dependent on the first pitching angle, wherein the articulated connections are coupled mechanically, fluidically or by electric motor.

2. Rail vehicle according to Claim 1, **characterized in that** the centre gantry (3) is short in comparison with the wagon bodies (1, 2).

3. Rail vehicle according to one of Claims 1 and 2, **characterized in that** a first articulated connection between the centre gantry (3) and the first wagon body (1) comprises a lower joint (5) and an upper pivoting-rolling joint (6), and/or **in that** a second articulated connection between the centre gantry (3) and the second wagon body (2) comprises a lower joint (5) and an upper pivoting-rolling joint (6).

4. Rail vehicle according to Claim 3, **characterized in that** the lower joint (5) and the upper pivoting-rolling joint (6) are arranged in such a way that in a roll-free or pitch-free state of the wagon body (1, 2) with respect to the centre gantry (3) they lie in a line parallel to a vertical axis (8) of the rail vehicle.

5. Rail vehicle according to one of Claims 1 to 4, **characterized in that** the coupling (7, 11, 12) of the articulated connections comprises at least one damping device (9) for damping a rolling movement of the first wagon body (1) with respect to the centre gantry (3).

6. Rail vehicle according to one of Claims 1 to 5, **characterized in that** the coupling (7, 11, 12) of the articulated connections comprises at least one double-sided rotary joint (7), which is mounted so as to be rotatable about a vertical axis (8) of the rail vehicle, for converting a rolling movement of the first wagon body (1) into an opposing rolling movement of the second wagon body (2).

7. Rail vehicle according to Claim 6, **characterized in that** the articulated connections each comprise at least one steering rod (10), which steering rods (10) are each mounted on different sides of the rotary lever (7) so as to be rotatable about a vertical axis (8) of the rail vehicle and which are each mounted on the different wagon bodies (1, 2) so as to be rotatable about a vertical axis (8) of the rail vehicle, wherein at least one steering rod (10) is embodied in a longitudinally adjustable fashion.

8. Rail vehicle according to one of Claims 1 to 7, **characterized in that** the first rolling angle and the second rolling angle have a predetermined relationship to one another.

9. Rail vehicle according to one of Claims 1 to 8, **characterized in that** the first and/or the second wagon bodies (1, 2) are/is supported on a side facing away from the centre gantry (3), on a further chassis (14).

10. Rail vehicle according to one of Claims 1 to 9, **characterized in that** the chassis (4) is equipped with a level control system with a four-point controller.

11. Rail vehicle according to one of Claims 1 to 10, **characterized in that** said rail vehicle comprises a current collector which is arranged on the centre gantry (3).

## Revendications

1. Véhicule ferroviaire ayant au moins un portique (3) médian appuyé sur un train de roulement (4), une première et une deuxième caisses (1, 2), la première et la deuxième caisses (1, 2) étant articulées respectivement au portique (3) médian, les liaisons articulées des caisses (1, 2) au portique (3) médian étant constituées et couplées entre elles de manière à ce qu'un mouvement de roulis de la première caisse (1) par rapport au portique (3) médian d'un premier angle de roulis donne un mouvement de roulis de la deuxième caisse (2) par rapport au portique (3) médian d'un deuxième angle de roulis donné à l'avance et dépendant du premier angle de roulis, **caractérisé en ce que** les liaisons articulées des caisses (1, 2) au portique (3) médian sont constituées et couplées entre elles de manière à ce qu'un mouvement de galop de la première caisse (1) par rapport au portail (3) médian d'un premier angle de galop donne un mouvement de galop de la deuxième caisse (2) par rapport au portique (3) médian d'un deuxième angle de galop donné à l'avance et dépendant du premier angle de galop, les liaisons articulées étant couplées mécaniquement, fluidiquement ou par moteur électrique.

2. Véhicule ferroviaire suivant la revendication 1, **caractérisé en ce que** le portique (3) médian est court par rapport aux caisses (1, 2).

3. Véhicule ferroviaire suivant l'une des revendications 1 ou 2, **caractérisé en ce qu'**une première liaison articulées entre le portique (3) médian et la première caisse (1) comprend une articulation (5) inférieure et une articulation (6) supérieure de pivotement-roulis et/ou **en ce qu'**une deuxième liaison articulée entre le portique (3) médian et la deuxième caisse (2) comprend une articulation (5) inférieure et une articulation (6) supérieure de pivotement-roulis.

4. Véhicule ferroviaire suivant la revendication 3, **caractérisé en ce que** l'articulation (5) inférieure et l'articulation (6) supérieure de pivotement-roulis sont montées de manière à se trouver, lorsque la caisse (1, 2) se trouve dans un état sans roulis ou sans galop par rapport au portique (3) médian, sur une ligne parallèle à un axe (8) vertical du véhicule ferroviaire.

5. Véhicule ferroviaire suivant l'une des revendications 1 à 4, **caractérisé en ce que** le couplage (7, 11, 12) des liaisons articulées comprend au moins un système (9) d'amortissement pour amortir un mouvement de roulis de la première caisse (1) par rapport au portique (3) médian.

6. Véhicule ferroviaire suivant l'une des revendications 1 à 5, **caractérisé en ce que** le couplage (7, 11, 12) des liaisons articulées comprend au moins un levier de rotation bilatérale pour transformer un mouvement de roulis de la première caisse (1) en un mouvement de roulis opposé de la deuxième caisse (2).

7. Véhicule ferroviaire suivant la revendication 6, **caractérisé en ce que** les liaisons articulées comprennent chacune au moins une barre (10) de direction, qui sont montées tournantes respectivement autour d'un axe (8) vertical du véhicule ferroviaire sur des côtés différents du levier (7) de rotation et qui sont montées tournantes respectivement autour d'un axe (8) vertical du véhicule ferroviaire sur des caisses (1, 2) différentes, au moins une barre (10) de direction étant réglable en longueur.

8. Véhicule ferroviaire suivant l'une des revendications 1 à 7, **caractérisé en ce que** le premier angle de roulis et le deuxième angle de roulis sont dans un rapport entre eux donné à l'avance.

9. Véhicule ferroviaire suivant l'une des revendications 1 à 8, **caractérisé en ce que** la première et/ou la deuxième caisse (1, 2) s'appuie, du côté loin du portique (3) médian, sur un autre train de roulement (14).

10. Véhicule ferroviaire suivant l'une des revendications 1 à 9, **caractérisé en ce que** le train de roulement (4) est équipé d'une régulation de niveau ayant une commande à 4 points.

11. Véhicule ferroviaire suivant l'une des revendications 1 à 10, **caractérisé en ce qu'**il comprend un appareil de prise de courant monté sur le portique (3) médian.
